# EUROPÄISCHE PATENTSCHRIFT

(11) **EP 0 155 656 B1**
(45) Veröffentlichungstag und Bekanntmachung des Hinweises auf die Patenterteilung: **09.08.1989**
(21) Anmeldenummer: 85103078.3
(22) Anmeldetag: 16.03.1985
(51) Int. Cl.: D01G 15/46, D01H 5/72

(54) **Vorrichtung zum Einleiten eines Flores in ein nachgeschaltetes Walzensystem**
Apparatus for introducing a nap into a roll system
Appareil pour introduire un voile dans un système de rouleaux

(30) Priorität: 22.03.1984 DE 3410443
(43) Veröffentlichungstag der Anmeldung: 25.09.1985
(73) Patentinhaber: Spinnbau GmbH, D-28777 Bremen (DE)
(72) Erfinder: Bernhardt, Siegfried, D-2820 Bremen 71 (DE)
(74) Vertreter: Goddar, Heinz J., Dr.

(56) Entgegenhaltungen:
- FR-A- 2 104 298
- GB-A- 2 056 513
- US-A- 3 119 152
- US-A- 3 792 509

## Beschreibung

Die Erfindung betrifft eine Vorrichtung zum Einleiten eines von einer Krempel oder dgl. über Transportband oder dgl. herangeführten, verhältnismäßigen lockeren Flores in ein nachgeschaltetes Walzensystem, insbesondere einen Kalander, nach dem ersten Teil der einander nebengeordneten Ansprüche 1, 3 bzw. 8, wie sie aus der US-A-3 149 152 bekannt ist.

Beim Einleiten eines Flores, der, von einer Krempel oder dgl. kommend, auf einem Transportband einem Kalander oder dgl. zugeführt wird, treten infolge der ständigen Zunahme der gewünschten Arbeitsgeschwindigkeiten Probleme auf, die darauf beruhen, daß der auf dem Transportband bei Geschwindigkeiten von mehr als 60 m/min. geführte Flor unmittelbar vor dem Einlauf in den Kalander durch Luftturbulenzen in Laufrichtung aufbauscht, wodurch eine weitere Steigerung der Arbeitsgeschwindigkeit stark beeinträchtigt wird.

Bei einer Ausbildung der Florleiteinrichtung als Walze mit durchgehender Oberfläche können die bei hohen Arbeitsgeschwindigkeiten auftretenden Luftmassen nicht zuverlässig bewältigt werden.

Es ist bereits versucht worden, diesem Problem dadurch zu begegnen, daß zwischen dem Transportband und dem Kalander ein Anspannverzug eingestellt wird, woraus sich eine höhere Anspannung innerhalb des Faserverbundes des Flores unter gleichzeitiger ganz minimaler Höhenverringerung des Flores vor dem Eintreten in den Kalander erzielen läßt, jedoch sind dabei Fehlverzüge und Qualitätseinbußen durch auftretende Ungleichmäßigkeiten im Florbild als Folgeerscheinung nicht zu vermeiden. Die vorstehend beschriebenen Probleme treten besonders gravierend in Erscheinung, wenn es sich um stark umorientierte (gestauchte) Flore handelt, wie sie in immer stärkerem Maße von den Abnehmem gewünscht werden.

Der Erfindung liegt die Aufgabe zugrunde, die Vorrichtung nach dem ersten Teil der Ansprüche, 1, 3 bzw. 8 dahingehend weiterzubilden, daß die Arbeitsgeschwindigkeit durch Verbesserung der Einleitung des Flores in das Walzensystem unter drastischer Reduzierung der auf Luftturbulenzen zurückzuführenden Aufbauschtendenzen deutlich gesteigert werden kann.

Erfindungsgemäß wird diese Aufgabe durch die in dem zweiten Teil der Ansprüche 1, 3 bzw. 8 gelöst. Die Ansprüche 2 bzw. 4, 5, 6 und 7 bzw. 9, 10, 11 und 12 geben bevorzugte Ausgestaltungen dieser Vorrichtungen an.

Weitere Merkmale und Vorteile der Erfindung ergeben sich aus den Ansprüchen und aus der nachstehenden Beschreibung, in der Ausführungsbeispiele anhand der schematischen Zeichnung im einzelnen erläutert sind. Dabei zeigt :
Fig. 1 ein erstes Ausführungsbeispiel einer Florleiteinrichtung nach der Erfindung in perspektivischer Darstellung von schräg oben seitlich gesehen ;
Fig. 2 in Fig. 1 entsprechend der Darstellung ein zweites Ausführungsbeispiel der Erfindung ; und
Fig. 3 in Fig. 1 und 2 entsprechend der Darstellung ein weiteres Ausführungsbeispiel der Erfindung.

Bei dem in Fig. 1 gezeigten Ausführungsbeispiel ist oberhalb eines herkömmlichen Transportbandes 10, eines Florleittisches oder dgl., mittels dessen ein verhältnismäßig lockerer Flor 12 von einer in der Zeichnung nicht dargestellten, links des Transportbandes 10 angeordneten Krempel oder dgl. einem nachgeschalteten Walzensystem, bestehend aus zwei Kalanderwalzen 14, 16 zugeführt wird, eine gelochte Florleitwalze 18 angeordnet, deren Abstand relativ zu dem Transportband 10 einstellbar ist und mittels welcher in der aus der Zeichnung ersichtlichen Weise der von der Krempel herankommende, noch verhältnismäßig lockere Flor 12 so stark verdichtet wird, daß beim Eintreten des auf diese Weise verdichteten Flores in das Kalanderwalzensystem 14, 16 kein Luftstau mehr auftritt, der zu einem Aufbauschen des Flores und damit zu einer Behinderung bei einer Heraufsetzung der Arbeitsgeschwindigkeit führen könnte. Die beim Verdichten des Flores 12 mittels der mit dem Transportband 10 zusammenwirkenden Florwalze 18, die bei dem gezeigten Ausführungsbeispiel mitlaufend ausgebildet ist, aus dem Flor entfernte Luft wird durch die in der Zeichnung dargestellten Perforationen der Oberfläche der Florleitwalze 18 in deren Inneres und anschließend weiter in die Außenatmosphäre abgeführt.

Bei dem Ausführungsbeispiel von Fig. 2 weist die erfindungsgemäße Florleiteinrichtung statt der in Fig. 1 vorgesehenen Florleitwalzen 18 einen Drucktisch 20, hier mit separatem Antrieb versehen, auf, dessen umlaufende Siebtuch 22 mit Perforationen versehen ist, um auf diese Weise das Abführen der aus dem Flor herausgedrückten Luft zu erleichtern.

Bei dem in Fig. 3 gezeigten Ausführungsbeispiel weist die erfindungsgemäß vorgesehene Flo_{d}efteinrichtung ein Flitterblech 24 auf, welches von einer entsprechend gelagerten Haltestange 26 aus auf den Flor 12 herunterhängt. Auch der Abstand der Haltestange 26 kann, wie im übrigen auch derjenige des Drucktisches 20 von Fig. 2, gegenüber dem Transportband 10 zum Variieren des Durchlaßbalzes zwischen Transportband und Horieiteinrichtung verstellt werden, so daß also unterschiedliche Verdichtungsgrade des Flores 12 erzielbar sind, wobei darauf hinzuweisen ist, daß mittels der erfindungsgemäß vorgesehenen Florleiteinrichtung ggf. auch ein Vorverbinden von Unter- und Oberflor erzielt werden kann.

## Patentansprüche

1. Vorrichtung zum Einleiten eines von einer Krempel oder dergleichen über ein Transportband oder dergleichen herangeführten, verhältnismäßig lockeren Flores in ein nachgeschaltetes Walzensystem, insbesondere einen Kalander, unter Höhenverringerung des Flores vor Eintritt in das Walzensystem, wobei letzterem (14, 16) eine Florleiteinrichtung (18, 20, 24) zum Verdichten des Flores (12) unter Andrücken desselben gegen das Transportband (10) vorgeschaltet ist, welche mindestens eine gleichsinnig mit dem Transportband (10) rotierende Florleitwalze (18) aufweist, dadurch gekennzeichnet, daß die Florleitwalze (n) (18) als Lochwalze ausgebildet ist bzw. sind.

2. Vorrichtung nach Anspruch 1, dadurch gekennzeichnet, daß die Oberfläche der Florleitwalze (n) (18) profiliert ausgebildet ist.

3. Vorrichtung zum Einleiten eines von einer Krempel oder dergleichen über ein Transportband oder dergleichen herangeführten, verhältnismä- βig lockeren Flores in ein nachgeschaltetes Walzensystem, insbesondere einen Kalander, unter Höhenverringerung des Flores vor Eintritt in das Walzensystem, wobei letzterem (14, 16) eine Florleiteinrichtung (18, 20, 24) zum Verdichten des Flores (12) unter Andrücken desselben gegen das Transportband (10) vorgeschaltet ist, dadurch gekennzeichnet, daß die Florleiteinrichtung mindestens einen gleichsinnig mit dem Transportband (10) sich in Richtung auf das Walzensystem (14, 16) bewegenden Drucktisch (20) mit einem luftdurchlässig ausgebildeten umlaufenden Siebtuch (22) aufweist.

. 4. Vorrichtung nach Anspruch 3, dadurch gekennzeichnet, daß das Siebtuch (22) profiliert ausgebildet ist.

5. Vorrichtung nach Anspruch 3 oder 4, dadurch gekennzeichnet, daß das Siebtuch (22) mit Perforationen versehen ist.

6. Vorrichtung nach einem der vorangehenden Ansprüche, dadurch gekennzeichnet, daß die Florleitwalze (n) (18) bzw. der/die Drucktisch (e) (20) separat angetrieben ist bzw. sind.

7. Vorrichtung nach einem der Ansprüche 1 bis 5, dadurch gekennzeichnet, daß die Florleitwalze (n) (18) bzw. der/die Drucktisch (e) (20) mitlaufend ausgebildet ist bzw. sind.

8. Vorrichtung zum Einleiten eines von einer Krempel oder dergleichen über ein Transportband oder dergleichen herangeführten, verhältnismäßig lockeren Flores in ein nachgeschaltetes Walzensystem, insbesondere einen Kalander, unter Höhenverringerung des Flores vor Eintritt in das Walzensystem, wobei letzterem (14, 16) eine Florleiteinrichtung (18, 20, 24) zum Verdichten des Flores (12) unter Andrücken desselben gegen das Transportband (10) vorgeschaltet ist, dadurch gekennzeichnet, daß die Florleiteinrichtung mindestens ein den Flor (12) gegen das Transportband (10) andrückendes Flitterblech,.(24) aufweist.

9. Vorrichtung nach Anspruch 8, dadurch gekennzeichnet, daß das Flitterblech (24) profiliert ausgebildet ist.

10. Vorrichtung nach Anspruch 8, dadurch gekennzeichnet, daß das Flitterblech (24) eine glatte Oberfläche aufweist.

11. Vorrichtung nach einem der Ansprüche 8 bis 9, dadurch gekennzeichnet, daß das Flitterblech (24) perforiert ausgebildet ist.

12. Vorrichtung nach einem der vorangehenden Ansprüche, dadurch gekennzeichnet, daß der Abstand der Florleiteinrichtung (18, 20, 24) zum Transportband (10) einstellbar ist.

## Claims

1. A device for introducing a relatively loose fibrous web coming off a card or the like by way of a conveyor belt into a subsequent roll system, more particularly a calendar, with reduction of web height before entry into the roll system, web- guiding means (18, 20, 24) which are disposed before the roll system (14, 16) being effective to condense the web (12) by pressing the same on to the conveyor belt (10), the web-guiding means having at least one webguiding roll (18) which rotates in the same direction as the conveyor belt (10), characterised In that the or each web-guiding roll (18) is a perforated roll.

2. A device according to claim 1, characterised in that the surface of the or each web-guiding roll (18) is profiled.

3. A device for introducing a relatively loose fibrous web coming off a card or the like by way of a conveyor belt or the like into a subsequent roll system, more particularly a calender, with reduction of web height before entry into the roll system, web-guiding means (18, 20, 24) which are disposed before the roll system (14, 16) being effective to condense the web (12) by pressing the same on to the conveyor belt (10), characterised in that the web-guiding means comprise : at least one pressing table (20) which moves in the same direction as the conveyor belt (10) towards the roll system (14, 16) ; and an air-pervious rotating screening cloth (22).

4. A device according to claim 3, characterised in that the screening cloth (22) is profiled.

5. A device according to claim 3 or 4, characterised in that the screening cloth (22) is perforate.

6. A device according to any of the previous claims, characterised in that the or each web- guiding roll (18) and the or each pressing table (20) is or are driven separately.

7. A device according to any of claims 1-5, characterised in that the or each web-guiding roll and the or each pressing table (20) is or are adapted to move together.

8. A device for introducing a relatively loose fibrous web coming off a card or the life by way of a conveyor belt into a subsequent roll system, more particularly a calendar, with reduction of web height before entry into the roll system, web- guiding means (18, 20, 24) which are disposed before the roll system (14, 16) being effective to condense the web (12) by pressing the same on to the conveyor belt (10), characterised in that the web-guiding means have at least one trembler plate (24) which presses the web (12) on to the conveyor belt (10).

9. A device according to claim 8, characteri- seed in that the trembler plate (24) is profiled.

10. A device according to claim 8, characterised in that trembler plate (24) has a pain surface.

11. A device according to claim 8 and/or 9, characterised in that the trembler plate (24) is perforate.

12. A device according to any of the previous claims, characterised in that the distance between the web-guiding means (18, 20, 24) and the conveyor belt (10) is adjustable.

## Revendications

1. Dispositif pour l'introduction d'un voile de carde relativement peu serré, amené à partir d'une machine à carder ou analogue par l'intermédiaire d'une bande transporteuse ou analogue dans un système de cylindres, placé en aval, en particulier une calandre, en diminuant l'épaisseur du voile avant l'entrée dans le système de cylindres, un dispositif de guidage du voile (18, 20, 24) étant disposé en amont de ce système de cylindres pour comprimer le voile (12) en le pressant contre la bande transporteuse (10), et présentant au moins un rouleau de guidage du voile (18) tournant dans le même sens que la bande transporteuse (10), dispositif caractérisé en ce que le(les) rouleau(x) de guidage du voile (18) est(sont) conformé(s) en forme de rouleau(x) perforé(s).

2. Dispositif selon la revendication 1 caractérisé en ce que la surface externe du (des) rouleau (x) de guidage du voile (18) est conformée de façon profilée.

3. Dispositif pour l'introduction d'un voile de carde relativement peu serré, amené à partir d'une machine à carder ou analogue par l'intermédiaire d'une bande transporteuse ou analogue dans un système de cylindres, placé en aval, en particulier une calandre, en diminuant l'épaisseur du voile avant l'entrée dans le système de cylindres, un dispositif de guidage du voile (18, 20, 24) étant disposé en amont de ce système de cylindres pour comprimer le voile (12) en le pressant contre la bande transporteuse (10) caractérisé en ce que le dispositif de guidage du voile présente au moins une table de pression (20) mobile dans le même sens que la bande transporteuse (10) dans la direction du système de cylindres (14, 16) et pourvue d'une toile de tamis (22) périphérique formée de façon perméable à l'air.

4. Dispositif selon ia revendication 3, caractérisé en ce que la toile de tamis (22) est conformée de façon profilée.

5. Dispositif selon la revendication 3 ou 4, caractérisé en ce que la toile de tamis (22) est pourvue de perforations.

6. Dispositif selon l'une des revendications précédentes, caractérisé en ce que le(les) rouleaux de guidage du voile (18) ou respectivement la(les) table(s) de pression (20) est(sont) entrai- née(s) séparément.

7. Dispositif selon l'une des revendications 1 à 5 caractérisé en ce que le(s) rouleau(x) de guidage du voile (18) ou respectivement la(les) table(s) de 15 pression (20) est(sont) conformé(s) pour se déplacer avec le voile.

8. Dispositif pour l'introduction d'un voile de carde relativement peu serré, amené à partir d'une machine à carder ou analogue par l'intermédiaire d'une bande transporteuse ou analogue dans un système de cylindres placé en aval, en particulier une calandre, en diminuant l'épaisseur du voile avant l'entrée dans le système de cylindres, un dispositif de guidage du voile (18, 20, 24) étant disposé en amont de ce système de cylindres pour comprimer le voile (12) en le pressant sur la bande transporteuse (10), caractérisé en ce que le dispositif de guidage du voile présente au moins une tôle en lamelle (24) pressant le voile (12) contre la bande transporteuse (10).

9. Dispositif selon la revendication 8, caractérisé en ce que la tôle en lamelle (24) est conformée de façon profilée.

10. Dispositif selon la revendication 8, caractérisé en ce que la tôle en lamelle (24) présente une surface externe lisse.

11. Dispositif selon l'une des revendications 8 à 9, caractérisé en ce que la tôle en lamelle (24) est conformée de façon perforée.

12. Dispositif selon l'une des revendications précédentes, caractérisé en ce que la distance entre le dispositif de guidage du voile (18, 20, 24) et la bande transporteuse (10) est réglable.
